# EUROPÄISCHE PATENTSCHRIFT

(11) **EP 0 231 935 B1**
(45) Veröffentlichungstag und Bekanntmachung des Hinweises auf die Patenterteilung: **26.05.1993**
(21) Anmeldenummer: 87101470.0
(22) Anmeldetag: 04.02.1987
(51) Int. Cl.: H01J 5/56

(54) **Kraftfahrzeugscheinwerferlampe**
Dazzle headlight lamp for motor vehicles
Lampe de phare pour des véhicules automobiles

(30) Priorität: 06.02.1986 DE 3603743
(43) Veröffentlichungstag der Anmeldung: 12.08.1987
(73) Patentinhaber: Patent-Treuhand-Gesellschaft für elektrische Glühlampen mbH, 81543 München (DE)
(72) Erfinder: Gaugel, Manfred, D-8080 Fürstenfeldbruck (DE)

(56) Entgegenhaltungen:
- EP-A- 0 157 357
- DE-A- 2 043 179
- GB-A- 2 132 011
- US-A- 4 412 273

## Beschreibung

Die Erfindung betrifft eine Hochdruckentladungslampe für die Verwendung in Kraftfahrzeugscheinwerfern gemäß dem Oberbegriff des Anspruchs 1.

Aus der GB-A 2 132 011 ist eine solche Hochdruckentladungslampe bekannt, wobei der Sockel einteilig ausgeführt und das Haltelement durch die das Abblendmittel tragende Stromzuführung gebildet wird. Das Abblendmittel kann hier z.B. als keramischer Schirm ausgeführt sein. In der US-A 4 412 273 wird eine Halogenglühlampe für Kraftfahrzeugscheinwerfer beschrieben. Die Halogenglühlampe ist dabei über eine Halterung justierbar in einer Sockelhülse befestigt.

In den bei vielen Kraftfahrzeugen verwendeten Fern- und Abblendlichtscheinwerfern werden bekanntlich häufig Zweifadenglühlampen eingesetzt, wobei der für das Abblendlicht vorgesehene Leuchtkörper teilweise von einer im Lampenkolben angeordneten Abblendkappe abgeschirmt ist.

Reine Abblendlichtscheinwerfer für die Verwendung von Einfadenglühlampen weisen ein außerhalb der Lampen angeordnetes Abblendmittel auf, das an dem Reflektor des Scheinwerfers bzw. der Lampenfassung angeordnet ist.

Der Erfindung liegt die Aufgabe zugrunde, eine Hochdruckentladungslampe für die Verwendung in Kraftfahrzeugscheinwerfern zu schaffen, die ein außerhalb des Lampenkolbens befindliches Abblendmittel aufweist. Dabei sollen Lampenkolben und Abblendmittel eine in der Konstruktion möglichst einfache Baueinheit bilden, die unter Verwendung entsprechender Materialien die Anwendung sehr hoher Stoßspannungen zuläßt, wie sie insbesondere bei der Heißzündung von Hochdruckentladungslampen erforderlich sind.

Vorliegende Aufgabe ist erfindungsgemäß durch die kennzeichnenden Merkmale des Anspruch 1 gelöst. Abblendmittel und Halteelement können dabei einstückig aus einem Kunststoffteil bestehen; aus Gründen der Temperaturbeständigkeit, Ausgasungsfreiheit und Hochspannnungsisolation ist es jedoch bei der Verwendung von Hochdruckentladungslampen als Lichtquelle(n) für Kraftfahrzeugscheinwerfer vorteilhaft, das Abblendmittel aus Keramik herzustellen. Für diesen Fall ist dem Abblendmittel an einer seiner Stirnseiten eine Platte angeformt, die auf Kunststoffzapfen, die dem Befestigungskörper des Haltelementes angeformt sind, aufgesetzt und beispielsweise durch Ultraschallnietung mit dem Befestigungskörper des Halteelementes verbunden ist.

Das Abblendmittel selbst besteht aus einem Steg mit Rinne, deren konkave Wölbnung dem Lampenkolben zugewandt ist. Die Wölbungsachse der Rinne fällt im allgemeinen mit der Lampenlängsachse zusammen und die Wölbung selbst umschließt einen Winkel α kleiner 180°. Um die nach ECE-Vorschrift geforderte asymmetrische Hell-Dunkel-Grenze zu erhalten, umschließt die Wölbung den Winkel α von 165°.

Im folgenden wird die Erfindung anhand eines Ausführungsbeispiels näher erläutert. Es zeigt:
- Figur 1: das Ausführungsbeispiel der erfindungsgemäßen Lampe in Seitenansicht teilweise geschnitten
- Figur 2: die Draufsicht der Lampe nach Figur 1
Die in Figur 1 dargestellte Lampe für die Verwendung in Kraftfahrzeugscheinwerfern besteht aus einem zweiseitig gequetschten Hochdruckentladungslampenkolben 1, an dessen Quetschungen je eine Stromzuführung 2, 3 herausgeführt ist. Über diese Stromzuführungen 2, 3 ist der Lampenkolben 1 mit einem gegenüber der Sockelhülse 4 justierbaren Halteelement 5 verbunden.

Dieses Halteelement 5 weist einen leicht faßförmig gewölbten Befestigungskörper 6 aus Kunststoff auf, der an seiner dicksten Stelle von einem in einer Nut versenkt angeordneten Ring 7 aus ferromagnetischem Material umgeben ist. Das Halteelement 5 ist mit seinem faßförmigen Befestigungskörper 6 in eine zylindrische Aussparung der Sockelhülse 4 (ebenfalls aus Kunststoff) eingesetzt und ist, bedingt durch die Form des Befestigungskörpers 6, gegenüber der Sockelhülse 4 in einem gewissen Bereich in alle Richtungen bewegbar. Erst nach Justierung des Lampenkolbens 1 werden Halteelement 5 und Sockelhülse 4 durch Hochfrequenzerwärmen, wobei der Kunststoff im Bereich des Metallringes 7 zum Schmelzen gebracht wird, miteinander verbunden.

Dem faßförmigen Befestigungskörper 6 des Halteelementes 5 sind auf seiner dem Lampenkolben 1 zugewandten Seite Zapfen 8 angeformt, auf die eine mit entsprechenden Öffnungen versehene Platte 9 aufgesetzt und vernietet ist. Die Platte 9 weist eine weitere Öffnung 10 auf, durch die eine der Stromzuführungen 2 des Lampenkolbens 1 hindurchgeführt und befestigt ist. Zur weiteren Halterung des Lampenkolbens 1 ist an der Platte 9 ein Steg 11 aus isolierendem Material angeformt, der sich parallel zur Lampenachse A-A erstreckt. Aufgrund der an dem Lampenkolben 1 entstehenden hohen Betriebstemperatur sind Platte 9 und Steg 11 vorteilhafterweise aus Keramik gefertigt. Der Steg 11 trägt an seinem freien Ende ein Kontaktelement 12, an dem die zweite Stromzuführung 3 des Lampenkolbens 1 befestigt ist.

Die Verbindung 18 zwischen dieser zweiten Stromzuführung 3 des Lampenkolbens 1 und dem Sockelkontakt 13 ist auf der vom Lampenkolben 1 abgewandten Seite des Steges 11, in diesem versenkt, angeordnet.

Zusätzlich kann der Lampenkolben 1 von einer Heizwicklung 17 zum Beschleunigen des Anlaufs der Lampe umgeben sein, deren Anschlußdrähte ebenfalls auf der dem Lampenkolben 1 abgewandten Seite des Steges 11 entlanggeführt sind.

Der Steg 11 weist eine Rinne auf, wobei die konkave Rinnenwölbung 14 dem Lampenkolben 1 zugewandt ist. Dieser Steg 11 wirkt als Abblendmittel zur Erfüllung der für den Straßenverkehr geforderten asymmetrischen Lichtverteilung. Der Winkel α, der von der Rinnenwölbung 14 eingeschlossen ist, beträgt in diesem Ausführungsbeispiel 165°.

Der Sockel der Lampe besteht aus dem den Lampenkolben 1 tragenden Halteelement 5, einer Sockelhülse 4 mit angeformtem Einstellring 15, Sockelkontakten 13 und einem Abdeckelement 16. Wie bereits beschrieben wurde, ist das Halteelement 5 mit seinem faßförmigen Befestigungskörper 6 in der zylindrischen Ausnehmung der Sockelhülse 4 eingesetzt, wobei beide Teile 4, 6 wie ein Kugelgelenk zusammenwirken und anschließend durch Hochfrequenzerwärmen fest verbunden werden. Der Boden der Sockelhülse 4 weist Bohrungen auf, deren Durchmesser geringfügig größer ist als der der hindurchzuführenden Stromzuführung 2 bzw. Verbindungsdrähte 18 zwischen Stromzuführung 3 oder Heizdraht 17 und Sockelkontakten 13.

In der Rückseite des Sockelbodens sind die Sockelkontakte 13 verankert und auch die Verbindungsstellen zwischen Stromzuführung 2, Heizdraht 17, Verbindungsdrähten 18 und Sockelkontakten 13 liegen auf dieser Seite. Zum Schutz der Verbindungsstellen ist die Rückseite des Sockelbodens mit einem Abdeckelement 16 versehen.

Um Spannungsüberschläge zwischen den im Sockelteil gelegenen stromführenden Teilen 2, 13, 17, 18 zu vermeiden, sind die von Halteelement 5 und Sockelhülse 4 sowie Sockelhülse 4 und Abdeckelement 16 gebildeten Hohlräume mit einem Silikonharz ausgefüllt oder mit isolierenden Stegen versehen, die die stromführenden Teile ausreichend voneinander trennen. Das Abdeckelement 16 ist auf dem Sockelboden aufgeschnappt.
Zum besseren Verständnis zeigt die Figur 2 die Lampe in Draufsicht.

## Patentansprüche

1. Hochdruckentladungslampe für die Verwendung in Kraftfahrzeugscheinwerfern, bestehend aus einem Lampenkolben (1) mit aus beiden Enden des Kolbens herausgeführten Stromzuführungen (2, 3), einer Sockelhülse (4), einem den Lampenkolben (1) fixierenden Halteelement (5) mit einem in der Sockelhülse (4) eingesetzen Befestigungskörper (6), wenigstens zwei Sockelkontakten (13), die zumindest mit den Stromzuführungen (2, 3) des Lampenkolbens (1) elektrisch-leitend verbunden sind, und einem Abblendmittel zur Erzeugung der bei Kraftfahrzeugscheinwerfern üblichen asymmetrischen Lichtverteilung, wobei dieses Abblendmittel ein Teil des den Lampenkolben (1) fixierenden Halteelementes (5) ist, aus elektrisch-isolierendem, temperaturbeständigem Material besteht und auf den Befestigungskörper (6) des Haltelementes (5) aufgesetzt ist.

2. Hochdruckentladungslampe nach Anspruch 1, in der das Abblendmittel aus Keramik besteht.

3. Hochdruckentladungslampe nach Anspruch 1, in der das Abblendmittel aus einem Steg (11) mit Rinne besteht, deren konkave Wölbung (14) dem Lampenkolben (1) zugewandt ist.

4. Hochdruckentladungslampe nach Anspruch 3, in der der Steg (11) an einer seiner Stirnseiten mit einer Platte (9) versehen ist und über diese Platte (9) an dem Befestigungskörper (6) des Halteelementes (5), der mit der Sockelhülse (4) zu verbinden ist, befestigt ist.

5. Hochdruckentladungslampe nach Anspruch 4, in der die Platte (9) mit dem Befestigungskörper (6) des Haltelementes (5) aus Kunststoff ultraschallvernietet ist.

6. Hochdruckentladungslampe nach Anspruch 3, in der die Wölbungsachse der Rinne des Steges (11) mit der Längsachse des Lampenkolbens (1) zusammenfällt.

7. Hochdruckentladungslampe nach Anspruch 3, in der die Rinnenwölbung (14) einen Winkel α kleiner 180^{o} umschließt.

8. Hochdruckentladungslampe nach Anspruch 3, in der die Rinnenwölbung (14) einen Winkel α von 165° umschließt.

9. Hochdruckentladungslampe nach Anspruch 3, in der die Verbindung (18) zwischen Sockelkontakt (13) und der vom Sockelkontakt (13) abgewandt angeordneten Lampenstromzuführung (3) auf der vom Lampenkolben (1) abgewandten Seite des Steges (11) entlanggeführt ist.

10. Hochdruckentladungslampe nach Anspruch 3, in der der Lampenkolben (1) von einer Heizwicklung (17) umgeben ist, dessen Enden mit den Sockelkontakten (13) ebenfalls auf der vom Lampenkolben (1) abgewandten Seite des Steges (11) entlanggeführt ist.

11. Hochdruckentladungslampe nach Anspruch 9 und 10, in der die Verbindungen (18) zwischen der Lampenstromzuführung (3) und dem Sockelkontakt (13) sowie der Heizwicklung (17) und den Sockelkontakten (13) in dem Körper des Steges (11) versenkt angeordnet sind.

## Claims

1. High-pressure discharge lamp for use in motor vehicle headlights consisting of a lamp bulb (1) having supply leads (2, 3) which are led out from both ends of the bulb, a cap shell (4), a retaining element (5) which fixes the lamp bulb (1) and has a mounting body (6) inserted in the cap shell (4), at least two cap contacts (13) which are electrically conductively connected at least to the supply leads (2, 3) of the lamp bulb (1), and anti-dazzle means for producing the asymmetric light distribution customary in motor vehicle headlights, these anti-dazzle means being a part of the retaining element (5) fixing the lamp bulb (1), consisting of electrically insulating, thermostable material and being mounted on the mounting body (6) of the retaining element (5).

2. High-pressure discharge lamp according to Claim 1, in which the anti-dazzle means consist of ceramic.

3. High-pressure discharge lamp according to Claim 1, in which the anti-dazzle means consist of a web (11) with a groove whose concave camber (14) faces the lamp bulb (1).

4. High-pressure discharge lamp according to Claim 3, in which the web (11) is provided at one of its end faces with a plate (9), and is mounted via this plate (9) on the mounting body (6) of the retaining element (5), which is connected to the cap shell (4).

5. High-pressure discharge lamp according to Claim 4, in which the plate (9) is ultrasonically riveted to the mounting body (6) of the retaining element (5) made from plastic.

6. High-pressure discharge lamp according to Claim 3, in which the camber axis of the groove of the web (11) coincides with the longitudinal axis of the lamp bulb (1).

7. High-pressure discharge lamp according to Claim 3, in which the groove camber (14) encloses an angle α of less than 180°.

8. High-pressure discharge lamp according to Claim 3, in which the groove camber (14) encloses an angle α of 165°.

9. High-pressure discharge lamp according to Claim 3, in which the connection (18) between the cap contact (13) and the lamp supply lead (3) arranged averted from the cap contact (13) is led along on the side of the web (11) averted from the lamp bulb (1).

10. High-pressure discharge lamp according to Claim 3, in which the lamp bulb (1) is surrounded by a heater winding (17) whose connection with the cap contacts (13) is likewise led along on the side of the web (11) averted from the lamp bulb (1).

11. High-pressure discharge lamp according to Claims 9 and 10, in which the connections (18) between the lamp supply lead (3) and the cap contact (13) as well as the heater winding (17) and the cap contact (13) are arranged countersunk in the body of the web (11).

## Revendications

1. Lampe à décharge à haute pression destinée à être utilisée dans des phares de véhicules automobiles, constituée par une ampoule (1) comportant des éléments d'alimentation en courant (2,3), qui ressortent hors des deux extrémités de l'ampoule, une douille de culot (4), un élément de retenue (5) qui fixe l'ampoule (1) de la lampe et comporte un corps de fixation (6) inséré dans la douille de culot (4), au moins deux contacts de culot (13), qui sont raccordés d'une manière électriquement conductrice au moins aux éléments d'alimentation en courant (2,3) de l'ampoule (1) de la lampe, et un dispositif de diaphragmation pour produire la distribution de lumière dissymétrique usuelle dans des phares de véhicules automobiles, ce dispositif de diaphragmation constituant une partie de l'élément de retenue (5) fixant l'ampoule (1) de la lampe et étant réalisé en un matériau électriquement isolant et résistant à la température et placé sur le corps de fixation (6) de l'élément de retenue (5).

2. Lampe à décharge à haute pression suivant la revendication 1 dans laquelle le dispositif de diaphragmation est réalisé en céramique.

3. Lampe à décharge à haute pression suivant la revendication 1, dans laquelle le dispositif de diaphragmation est constitué par une barrette (11) possédant une rainure, dont la courbure concave (14) est tournée vers l'ampoule (1) de la lampe.

4. Lampe à décharge à haute pression suivant la revendication 3, dans laquelle la barrette (1) comporte une plaque (9), sur l'une de ses faces frontales, et est fixée, par l'intermédiaire de cette plaque (9) au corps de fixation (6) de l'élément de retenue (5), qui est raccordé à la douille de culot (4).

5. Lampe à décharge 3 haute pression suivant la revendication 4, dans laquelle la plaque (9) est rivetée par ultrasons au corps de fixation (6) de l'élément de retenue (5) en matière plastique.

6. Lampe à décharge à haute pression suivant la revendication 3, dans laquelle l'axe de la partie cintrée de la rainure de la barrette (11) coïncide avec l'axe longitudinal de l'ampoule (1) de la lampe.

7. Lampe à décharge à haute pression suivant la revendication 5, dans laquelle la partie courbe (4) de la rainure s'étend sur un angle α inférieur à 180°.

8. Lampe à décharge à haute pression suivant la revendication 3, dans laquelle la partie cintrée (4) de la rainure s'étend sur un angle α égal à 165°.

9. Lampe à décharge à haute pression suivant la revendication 3, dans laquelle la liaison (18) entre laquelle le contact de capot (13) et l'élément d'alimentation en courant (3) de la lampe, qui est disposé à l'opposé du contact de culot (13), est guidé le long de la face, tournée vers l'ampoule (1) de la lampe, de la barrette (11).

10. Lampe à décharge à haute pression suivant la revendication 3, dans laquelle l'ampoule (1) de la lampe est entourée par un filament de chauffage (17), dont les extrémités équipées des contacts de capot (13) s'étendent également sur la face de la barrette (11), tournée à l'opposé de l'ampoule (1) de la lampe.

11. Lampe à décharge à haute pression suivant les revendications 9 et 10, dans laquelle les liaisons (18) entre l'élément d'alimentation en courant (3) de la lampe et le contact de culot (13) ainsi que l'enroulement de chauffage (17) et les contacts de culot (13) sont disposés en renfoncement dans le corps de la barrette (11).
